# FASCICULE DE BREVET EUROPEEN

(11) **EP 0 009 451 B1**
(45) Date de publication et mention de la délivrance du brevet: **07.12.1983**
(21) Numéro de dépôt: 79400657.7
(22) Date de dépôt: 18.09.1979
(51) Int. Cl.: E04H 12/18, B66F 11/02

(54) **Mât télescopique**
Teleskopmast
Telescopic mast

(30) Priorité: 18.09.1978 FR 7826728; 12.09.1979 FR 7922836
(43) Date de publication de la demande: 02.04.1980
(73) Titulaire: PLASTIREMO, 92400 Courbevoie (FR)
(72) Inventeur: Vendramini, Dante, F-75009 Colombes (FR)
(74) Mandataire: Netter, André

## Description

L'invention est relative à un mât, poteau ou autre construction ou support, destiné à être érigé verticalement.

Les mâts ou poteaux de grande hauteur sont de transport malaisé et leur mise en place est en général une opération longue et difficile qui nécessite l'intervention de plusieurs ouvriers.

C'est pourquoi on a proposé des mâts télescopiques comprenant des éléments montés à coulissement les uns dans les autres afin de faciliter leur transport, le coulissement d'un élément dans l'élément inférieur s'effectuant à l'aide d'un câble de hissage.

Dans la plupart des mâts connus de ce genre, l'effort de hissage de chaque élément n'est pas strictement vertical, ce qui peut entraîner un coincement qui s'oppose à l'érection du mât. Une solution à ce problème a été proposé dans le Brevet allemand DE-A-1 228392 et consiste à utiliser un câble de hissage fixé à la base de l'élément coulissant destiné à former le sommet du mât, ce câble passant ensuite sur des poulies fixées à la base et au sommet de chacun des éléments coulissants intermédiaires, puis sur une poulie fixée au sommet de l'élément de base et s'enroulant sur un treuil. Cette solution est de réalisation compliquée et onéreuse, notamment en raison du grand nombre de poulies nécessaires et de la nature des moyens utilisés pour maintenir les éléments solidaires les uns des autres quand le mât est érigé.

L'invention remédie à ces inconvénients.

Elle propose à cet effet un mât télescopique, comprenant des éléments de mât disposés à coulissement les uns dans les autres, des câbles pour l'érection du mât par hissage successif de chaque élément coulissant dans l'élément immédiatement extérieur, ces câbles étant actionnés par un dispositif de treuil porté par un élément extrême fixe du mât et passant successivement sur une poulie portée par l'extrémité supérieure d'un bras stationnaire sensiblement vertical, puis par les bases de tous les éléments coulissants en position rétractée pour être fixés par une extrémité à la base de l'élément coulissant extrême, caractérisé en ce que des moyens sont prévus pour fixer chaque câble successivement à la base de chacun des éléments coulissants en position rétractée et au cours du hissage, ces moyens de fixation étant tels que, lorsque l'élément à la fin de son hissage est en position déployée et verrouillée par rapport à l'élément qui le suit, le câble puisse se détacher de l'élément verrouillé, la longueur de câble entre les bases de deux éléments successifs immédiatement voisins étant légèrement supérieure à la hauteur de hissage de l'élément déployé.

Les moyens de fixation des câbles aux éléments peuvent ainsi être particulièrement simples, sans poulies, étant donné qu'on s'affranchit de la nécessité de garder les câbles attachés aux éléments dans le mât érigé.

Dans une réalisation, les câbles de hissage constituent également des haubans de soutien et, au cours de l'érection du mât, un dispositif de treuil enroule un câble de hissage et en même temps dévide ce câble dans sa partie formant hauban. Il est alors avantageux que le dispositif de treuil comprenne un accumulateur de câbles permettant de maintenir tendus les haubans malgré la différence entre la longueur de chaque câble qui est enroulée pour hisser un élément et la longueur de chaque câble qu'il est nécessaire de dérouler pour obtenir l'augmentation nécessaire de la longueur de hauban au cours du hissage.

Les éléments du mât télescopique sont avantageusement en matière plastique, de préférence en matière plastique armée, et pour retenir le mât en condition érigée, ces éléments, - à l'exception de l'élément de base - comprennent à leur partie inférieure une patte élastique rattachée à une paroi de l'élément et obtenue de moulage avec ce dernier, cette patte s'éloignant de la paroi quand l'élément s'est dégagé de l'élément inférieur de façon à pouvoir reposer sur une plate-forme que présente cet élément inférieur dans sa partie supérieure.

De tels moyens qui empêchent la contraction indésirée du mât sont de réalisation et d'utilisation particulièrement simples.

On décrit ci-après des réalisations de l'invention en liaison avec les dessins sur lesquels :
la figure 1 montre un mât érigé ;
la figure 2 est une vue de dessus du mât affaissé ;
la figure 3 est une vue analogue à celle de la figure 1 mais le mât étant au début de son érection ;
la figure 4 est une vue de côté du corps de mât dans sa condition contractée ;
la figure 5 est une vue en perspective selon la flèche F de la figure 4 ;
la figure 5a montre le sommet d'un bras vertical ;
la figure 5b est un schéma montrant un mât et des éléments du corps de mât ;
la figure 6 est une coupe montrant, à plus grande échelle, un détail du mât représenté sur la figure 5 ;
la figure 7 est une vue de dessus de la figure 4 ;
la figure 8 représente un élément de corps de mât ;
la figure 9 est une vue de dessus de l'élément représenté sur la figure 8 ;
la figure 10 est, à plus grande échelle, une coupe selon la ligne 10-10 de la figure 8 ;
la figure 11 est, à plus grande échelle, une coupe selon la ligne 11-11 de la figure 8 ;
la figure 12 est, à plus grande échelle, une coupe selon la ligne 12-12 de la figure 8 ;
la figure 13 est une vue partielle en coupe verticale de la base du mât ;
la figure 13a est une coupe selon la ligne 13a-13a de la figure 13 ;
la figure 14 est une vue en coupe verticale montrant de façon schématique le mât en cours d'érection ;
la figure 14a représente une partie d'un élément de corps de mât ;
la figure 14b montre le fond de l'élément de base du corps de mât ;
la figure 14c montre une extrémité de patte élastique d'un élément de corps de mât ;
la figure 15 est une vue schématique d'ensemble, en coupe verticale, d'un mât en condition contractée ;
la figure 16 montre un dispositif de treuil ;
la figure 17 montre une partie d'élément de corps de mât pour une variante.

Le mât télescopique comprend (figures 1 à 3) un corps de mât constitué de douze éléments 2₁ à 2₁₂ montés à coulissement les uns dans les autres ; les éléments 2₂ à 2₁₂ sont tous de même hauteur alors que l'élément de base 2₁ a une hauteur légèrement plus grande. Chaque élément a, en section horizontale, la forme d'un triangle équilatéral. L'élément de sommet 2₁₂ est destiné à supporter, par exemple une plate-forme 3 pour une antenne (non représentée).

L'élément inférieur 2₁ comporte une plaque de base 4, également en forme de triangle équilatéral, qui est reliée par l'intermédiaire de trois vérins, tel que le vérin 6, au voisinage de ses sommets, à une autre plaque 5 de même forme et de mêmes dimensions formant socle.

Les vérins permettent d'éloigner la base 4 du socle 5 afin de maintenir le mât vertical même si le socle s'appuie, comme représenté sur la figure 1, sur un sol 8 incliné.

Aux arêtes verticales 9, 10 et 11 de l'élément inférieur 2₁, sont articulées, à proximité de la plaque de base 4, des bômes tubulaires respectivement 9₁, 10₁ et 11₁ (figure 1), dont les extrémités 12, 13, 14 éloignées du mât sont pratiquement au niveau de la partie supérieure de l'élément 2₁. Des courtes barres de contreventement 9₂, 10₂, 11₂ sont disposées entre les bômes et les parties supérieures des arêtes 9, 10, 11 (figure 2) correspondantes et permettent de maintenir les bômes en position fixe par rapport, à l'élément de base 2₁.

Les extrémités respectives 12, 13 et 14 des bômes 9₁, 10₁ et 11₁, définissent un triangle équilatéral (figure 2) et entre ces extrémités sont tendus des câbles 15, 16 et 17. D'autres câbles 15₁, 16, et 17, sont tendus entre les milieux 9₃, 10₃, 11₃ des bômes. Ces câbles 15₁, 16₁ et 17₁ contribuent, comme les contreventements 9₂, 10₂, 11₂, à maintenir les bômes en position et à constituer un ensemble indéformable.

Aux extrémités 12, 13, 14 sont fixés d'autres câbles assurant la fixation du mât au sol. Ainsi, entre l'extrémité 12 de la bôme 9₁ et un piquet 18 planté dans le sol est tendu un câble 19 se trouvant dans le même plan vertical que la bôme 9₁. Un court câble 20 est tendu entre l'extrémité 14 de la bôme 11, et un autre piquet 21 dans le sol. Enfin, un autre court câble est tendu entre l'extrémité 13 de la bôme 10₁ et un piquet correspondant dans le sol.

Les extrémités 12, 13, 14 des bômes portent également des poulies respectivement 22, 23 et 24 sur lesquelles passent des câbles 25, 26 et 27 (figures 1, 15 et 16) dont le déplacement dans un sens ou dans un autre est commandé par un mécanisme de treuil 28 à accumulateur de câbles 29. Ce sont ces câbles qui, à la fois, constituent le haubanage et sont utilisés pour le hissage. Chaque câble 25, 26, 27, dans sa partie de haubanage, passe sur une poulie respectivement 30, 31, 32 dont l'axe est solidaire d'une fourche 30₁, etc. (figures 1 et 15) à laquelle est fixée l'extrémité d'un câble 30₂, ... faisant également partie du haubanage, dont l'autre extrémité est fixée à la partie supérieure de l'élément 2₁₂ (figure 1).

Chaque câble 25, 26, 27 passe également à l'intérieur de la bôme tubulaire correspondante d'où il est renvoyé vers le mécanisme de treuil 28 puis, de ce mécanisme, à l'intérieur des éléments 2 afin de commander l'érection du mât.

Au cours de l'érection, les tensions s'exerçant sur les haubans 30₂, 31₂, 32₂ accrochés à l'élément 2₁₂ ont toutes la même valeur et du fait de la disposition régulière de ces haubans à 120° les uns des autres autour de l'axe vertical 1₁ du mât, la composante de ces trois tensions est verticale, ce qui contribue à la stabilité du mât.

Trois piquets tubulaires 33, 34, 35 logeant en partie les vérins sont en saillie par rapport à la face inférieure 5a du socle 5 pour maintenir ce socle 5 fixé au sol.

Chaque vérin, tel que le vérin 6 associé au piquet tubulaire 34, comprend (figures 5, 13 et 13a) une tige filetée 40 traversant le socle 5 par une ouverture 41 et qui se prolonge par une tige lisse 44 traversant une pièce 45 montée dans un trou 42 de la plaque 4 et se terminant par une tête 43 à section hexagonale ou carrée au-dessus de la plaque 4.

La pièce 45 est composée de deux parties 45₁ et 45₂ disposées de part et d'autre de la plaque 4 et qui sont symétriques par rapport au plan moyen de cette plaque. La pièce 45₁ présente une partie inférieure cylindrique tubulaire 46₁ et une partie 47₁ en forme de calotte sphérique dont le centre est sur l'axe du trou 42 et de rayon supérieur à celui de ce trou. L'ouverture 48₁ que présente cette pièce 45₁ a une forme tronconique s'évasant vers l'extérieur.

La portée sphérique de la partie 47₁ de la pièce 45₁ coopère avec une autre portée sphérique concave 49₁ que présente la face inférieure d'une bague 50₁ solidaire de la tige 44. De manière analogue, une bague 50₂ solidaire de la tige 44 coopère avec la portée sphérique de la pièce 45₂ au-dessous de la plaque 4.

Le filetage de la tige 40 coopère avec le taraudage d'un écrou 52 de forme extérieure rectangulaire ou carrée (figure 13a) logé dans l'ouverture 41 et présentant en saillie sur deux de ses faces externes 52a et 52b des ergots 52₁ et 52₂ de même axe horizontal 52₃ et tourillonnant dans des paliers 52₄ et 52₅ que présente le socle 5. Un soufflet 53 entoure le vérin 6 dans l'espace 7 séparant le socle 5 de la plaque 4.

L'axe commun aux tiges 40 et 44 est décalé vers l'intérieur par rapport à l'axe 34a du pieu tubulaire 34, car ces tiges ne peuvent s'écarter de la verticale, par pivotement autour de l'axe 52₃, que d'un seul côté, celui dans lequel se trouve la . flèche f₂ sur la figure 13.

Les ouvertures évasées 48₁ et 48₂ sont prévues pour permettre le pivotement, autour de l'axe 52₃, de la tige 44 par rapport à la plaque 4. Au cours de ce pivotement, les portées sphériques des pièces 45₁ et 45₂ glissent sur les portées sphériques concaves des bagues 50₁ et 50₂.

On peut ainsi, en agissant sur les têtes 43, conférer la position horizontale à la plaque bien que le socle 5 soit disposé sur un sol en pente.

Chacun des éléments 2₂ à 2₁₁ a, en section transversale, la forme d'un triangle équilatéral (figure 9) dont les sommets sont tronqués, formant des petits côtés qui sont parallèles aux côtés du triangle opposés auxdits sommets tronqués. Ainsi, chaque élément comporte trois larges parois verticales en treillis 55, 56, 57 séparées par des parois verticales étroites 58, 59 et 60 parallèles à la paroi large opposée.

Le bord supérieur 61 (figure 14) de chaque large paroi est prolongé vers l'intérieur par un court rebord horizontal 62 dont dépend vers le bas une paroi de retour 63 de faible hauteur par rapport à celle de l'élément.

Le bord inférieur 64 de chaque large paroi est prolongé vers l'extérieur par un rebord horizontal 65 dont dépend vers le haut un retour 66 de longueur égale à celle du retour supérieur 63.

Les retours 63 et 66 sont obliques par rapport aux parois correspondantes de façon telle que leur bord libre 63', 66' soit plus éloigné de la large paroi que leur attache au rebord correspondant 62, 65.

Chaque paroi étroite présente, suivant sa hauteur, une partie centrale 70 (figure 14) d'épaisseur constante avec une face interne 71 et une face externe 72 et, au-dessus de cette partie centrale, une partie 73 de section quasi-triangulaire avec une face interne 74 prolongeant la face 71 de la partie centrale 70, une face externe 75 s'éloignant de bas en haut du prolongement de la face 72 et une face supérieure 76 formant une plate-forme. La partie 73 se prolonge par une partie supérieure d'extrémité 77 de même épaisseur que la partie centrale 70 mais décalée vers l'extérieur par rapport à cette dernière.

Chaque paroi étroite présente, au-dessous de la partie centrale 70, une partie 78 d'épaisseur croissante vers le bas avec une face interne 79 prolongeant la face 71 et une face externe 80 s'éloignant vers le bas de la face 79. Cette partie 78 de paroi est prolongée vers le bas par une autre partie 81 plus épaisse que la partie centrale et dont la face interne est en prolongement des faces 71 et 79 et qui en outre présente à son extrémité inférieure une encoche externe 85 limitée par un plafond horizontal 83 et une face verticale 84. L'encoche 85 est destinée à loger une olive 86 solidaire du câble 25, le nombre de câbles étant égal au nombre de parois étroites.

La partie inférieure amincie 82a de chaque paroi étroite 58, 59, 60 présente une fente centrale 86a (fig. 14a) à bords 87 et 88 verticaux et plafond oblique 89 se raccordant au plafond 83 de l'encoche 85. L'obliquité est de sens tel que le plafond 89 débouche, suivant une arête 90, dans la face 79 au-dessus du plafond 83.

La largeur de la fente 86a est suffisante pour laisser le passage au câble 25, mais insuffisante pour laisser le passage à l'olive 86.

A chacune des parois étroites 58, 59, 60 est attachée, dans sa partie inférieure, une patte élastique 91, l'élasticité tendant à éloigner cette patte de la paroi correspondante. Ladite patte comporte une partie oblique d'attache 92 et une partie inférieure 93 plus épaisse, son épaisseur étant égale à la largeur de la plate-forme 76 ; le bord inférieur 94 de cette patte est pratiquement de niveau avec le bord inférieur 95 de la paroi étroite et il est destiné à reposer sur la plate-forme 76 de l'élément dans lequel il est directement logé après coulissement vers le haut, pour l'érection du mât, dudit élément. La patte 91 forme une pièce d'un seul tenant avec le corps de l'élément correspondant, étant obtenue de moulage avec ce corps.

Le bord inférieur 94 de la patte élastique 91 se prolonge vers l'intérieur par un rebord horizontal 125 présentant une fente transversale 126 (figure 14c) dont la largeur est, comme celle de la fente 86a, suffisante pour laisser le passage au câble correspondant 25, mais insuffisante pour laisser le passage à une olive 86.

Les parois larges 55, 56, 57 sont évidées (figure 8) présentant des montants verticaux 100 et 101 raccordés par des croisillons 102, 103, 104 et 105.

Les éléments 2 sont en matière plastique armée. Dans l'exemple, les croisillons présentent un coeur 106 (fig. 11) en mousse expansée enfermé dans une gaine 107 en fibre de verre et noyé dans la matière plastique 108 et, de chaque côté du coeur, se trouvent des cordons 109 en fibre de carbone. Les montants 100, 101 sont également renforcés par des fibres de carbone 110 (figure 12).

La partie inférieure de l'élément 2₁₂ est analogue à la partie inférieure des éléments 2₂ à 2₁₁, sa partie supérieure ne comportant cependant pas de plate-forme 76 mais le support 3 d'antenne (figure 1).

La partie supérieure de l'élément 2₁ est analogue à celle des autres éléments 2₂ à 2₁₁. Par contre, sa partie inférieure est de constitution différente, ne présentant ni retour ni patte élastique. Cet élément 2₁ est de hauteur supérieure à la hauteur commune des autres éléments, présentant dans sa partie inférieure une cavité 115 (figure 15) ménagée entre sa paroi de fond constituée par la plaque de base 4 et les bords supérieurs 116a, 117a, 118a de nervures verticales 116, 117, 118 érigées sur la plaque 4 perpendiculairement aux grandes faces de l'élément 2₁ en leurs milieux (figure 14b). Les bords inférieurs des parois 56 à 60 et des pattes élastiques 91 des autres éléments reposent quand le mât est affaissé sur lesdits bords supérieurs 116a, 117a, 118a. Les brins des câbles, de longueur au moins égale à la hauteur de chaque élément 2₂ à 2₁₂, sont logés, à l'état détendu, dans la cavité 115 (figures 14 et 15) entre les nervures.

La partie centrale du socle 5 présente des paliers (non montrés) sur lesquels sont montés à pivotement autour d'axes horizontaux 133₁, 134₁ et 135₁ (figure 14b) des bras tubulaires verticaux de section rectangulaire, respectivement 133, 134 et 135, chacun desdits axes 133₁, 134₁, 135₁ étant parallèle à un côté de l'élément 2₁. Ainsi ces bras verticaux rayonnent à 120° les uns des autres autour de l'axe central vertical 11 du corps de mât. Les sommets 132 (figure 4) de ces bras sont au-dessus des bords supérieurs des éléments quand le mât est en condition contractée (figure 15) et leurs bords supérieurs 133₂, 134₂, 135₂ (figure 5) sont obliques. La petite face verticale de ces bras qui se raccorde à l'arête inférieure 134a du bord oblique présente une fenêtre 134₃ (figure5a) laissant le passage au câble 25 sortant d'une poulie 137 d'axe horizontal 138 se trouvant également au-dessus des bords supérieurs des éléments quand le mât est en condition contractée, un brin 139 d'un côté de cette poulie allant à l'olive 86 à la base de l'élément 2₁₂ dans la condition contractée du mât et un brin 140 (figure 15) de l'autre côté pénétrant dans la cavité 115. Dans cette cavité, le câble 25 est renvoyé par l'intermédiaire d'une autre poulie 141 d'axe horizontal disposée à la base du bras 134 vers un brin horizontal 142 qui passe sur une poulie 143 également d'axe horizontal dont une partie est à l'intérieur de la cavité 115 et dont l'autre partie est à l'extérieur, cette poulie traversant une ouverture 144 (figure 16) ménagée dans la paroi 56₁ de l'élément 2₁ sur laquelle est disposé le mécanisme de treuil 28 à accumulateur de câbles 29.

Un tel système de renvois à poulies est prévu pour chacun des câbles 25, 26, 27. Les deux autres poulies qui correspondent à la poulie 143 pour les deux autres câbles 26, 27 sont également montées sur un arbre horizontal et traversent la paroi 56₁ par l'ouverture 144.

Après son passage dans le mécanisme 28, le câble pénètre de nouveau à l'intérieur de la cavité 115 en passant sur une autre poulie 145 ayant une partie à l'intérieur de la cavité 115 et une partie à l'extérieur de cette dernière et traversant ainsi la paroi 56₁ par une ouverture 146 de position symétrique de celle de l'ouverture 144 par rapport à l'axe vertical médian de la paroi 56₁. Les deux autres poulies correspondant à la poulie 145 pour les deux autres câbles 26, 27 sont montées sur un arbre horizontal et traversent également la paroi 56₁ par l'ouverture 146. Le câble 25 traverse à nouveau la cavité suivant un brin 147 (figure 15) horizontal voisin de la paroi de fond 4 en étant guidé par une poulie 148 d'axe vertical solidaire de ladite paroi de fond 4. Le câble 25 sort ensuite de la cavité 115 par une ouverture 150 de la paroi étroite 60₁ de l'élément 2₁ où il est guidé par une poulie 151 d'axe horizontal.

Le câble 25 passe ensuite à l'intérieur de la bôme tubulaire 9₁ dont l'extrémité inférieure 150a, la plus proche de l'axe 1₁, entoure l'ouverture 150 et qui présente à son autre extrémité 12 la poulie 22 d'axe horizontal dont une partie est à l'intérieur de la bôme et l'autre à l'extérieur. En sortant de la bôme, le câble 25 présente un brin 152 dirigé vers le haut puis passe sur la poulie 30 solidaire de la fourche 30₁ et est accroché par son extrémité 155 à la surface externe de la bôme 9₁, son autre extrémité étant fixée à la base de l'élément 2₂ comme représenté en figure 5b.

Dans le mécanisme de treuil 28 (figure 16), le câble 25 guidé par la poulie 143 passe d'abord sur environ trois quarts de tour d'une poulie 160 d'axe horizontal présent à la partie supérieure de la face externe de la paroi 56₁ de l'élément 2₁. Le câble aborde ensuite une autre poulie 161 également d'axe horizontal placée immédiatement au-dessous de la poulie 160 et de cette poulie 161 il est renvoyé vers une autre poulie 162 d'axe horizontal de niveau intermédiaire entre ceux des axes des poulies 160 et 161, le câble entourant également sur environ trois quarts de tour les poulies 161 et 162. De la poulie 162, le câble 25 va vers l'accumulateur de câbles 29 qui comporte à sa partie inférieure une poulie 163 d'axe horizontal solidaire d'une barre horizontale 164 qui est parallèle à la paroi 56₁ .et qui peut coulisser verticalement le long de la face externe de cette paroi 56₁ et, à sa partie supérieure, sur la même verticale, une autre poulie 165 d'axe horizontal. La barre 164 est rappelée vers le bas par un ressort 205.

La partie de câble 25 provenant de la poulie 162 passe d'abord sur la poulie inférieure 163 puis sur la poulie supérieure 165, de nouveau sur les poulies 163 et 165 d'où il est renvoyé vers trois autres poulies 166, 167 et 168 analogues aux poulies, respectivement 162, 161 et 160. De la poulie 168, le câble va vers la poulie 145.

Au cours de l'érection du mât, les poulies 160, 161 et 162 sont entraînées ensemble en rotation dans le sens des flèches.

Au cours de l'affaissement (ou contraction) du mât, ce sont les poulies 166, 167 et 168 qui sont entraînées en rotation mais dans le sens contraire de celui des flèches représentées.

Pour empêcher le glissement des câbles sur les poulies, les gorges des poulies 160, 161, 162, 166, 167 et 168 présentent des logements pour des olives 86 et d'autres olives 300 (figure 15) solidaires des câbles.

Pour l'entraînement des poulies 160,161 et 162, on prévoit un arbre horizontal 170 de section rectangulaire ou carrée (figure 16) destiné à-coopérer avec une manivelle ou un moteur et duquel est solidaire une poulie 171 sur laquelle est passé un câble ou une chaîne 172 passant sur des poulies d'entraînement (non montrées) calées sur les mêmes arbres que les poulies 160,161 et 162, cette chaîne ou câble 172 effectuant le même trajet autour des poulies que le câble 25 autour des poulies 160, 161 et 162.

Pour l'entraînement des poulies 166,167 et 168, on prévoit de façon analogue un arbre horizontal 175, une poulie 176, une chaîne ou câble 177 et des poulies d'entraînement.

Pour les câbles 26 et 27, aux poulies 160,161 et 162 ainsi que 166, 167 et 168 correspondent deux autres jeux de poulies identiques montées sur les mêmes arbres horizontaux correspondants, la courroie ou chaîne 172 ou 177 entraînant ainsi simultanément, et avec la même tension, les trois câbles.

L'accumulateur 29 comporte deux poulies 165, et 165₂ d'axe horizontal dans le même plan horizontal que la poulie 165 ainsi que deux poulies 163₁ et 163₂ solidaires de la barre horizontale 164, les poulies 165₁ et 163₁ d'une part, et les poulies 165₂ et 163₂ d'autre part étant destinées au guidage des câbles, respectivement 27 et 26.

Le mécanisme 28 est recouvert par un capot 178 (figures 5 et 6) dont la grande paroi 181 présente deux ouvertures au centre de bossages 179 et 180 convexes vers la paroi 56₁ et par lesquelles les arbres 170 et 175 traversent la paroi 181.

Les bômes 9₁, etc. sont composées d'une pluralité de parties 185, 186, 187 (figure 5), etc., séparables les unes des autres, une extrémité de chacune de ces parties pouvant s'emboîter dans une autre extrémité d'une autre partie, la longueur de ces parties de bôme étant de préférence égale ou inférieure à la hauteur de l'élément 2₁ de manière que, pour le transport, elles puissent être appliquées contre les faces de cet élément 2₁. Dans la condition de transport, les parties 185, 186 sont retenues par les câbles enroulés autour de la partie supérieure des faces externes de l'élément 2₁, comme montré en 190 sur la figure 5.

Pour ériger le mât, on fait tourner la manivelle montée sur l'arbre 170 dans le sens de la flèche f₁ (fig. 16), ce qui entraîne les câbles 25, 26, 27 dans le sens des flèches F₁ (figs. 14 et 15) et ainsi provoque la montée de l'élément 2₁₂ grâce à la coopération des olives 86 solidaires des câbles avec les plafonds 83 de cet élément. Quand les retours inférieurs externes 66 de l'élément 2₁₂ sont entièrement introduits dans les espaces 63a (figure 14) séparant les retours internes supérieurs 63 de la paroi correspondante de l'élément 2₁₁ et quand les bords inférieurs des pattes élastiques 91₁₂ reposent sur les plates-formes 76 de l'élément 2₁₁, les câbles 25, 26, 27 sont relâchés en agissant en sens contraire sur l'arbre 170, de manière que les olives 86 descendent au-dessous du bord inférieur de l'élément 2₁₂ et ainsi les câbles 25, 26, 27 sont détachés de cet élément. La montée des autres éléments s'effectue de la même manière.

Au cours de l'érection, chaque bras tubulaire 132, 133, 134 (figure 5b) pivote autour de son axe respectif 134₁ sous l'effet du poids des éléments 2 s'exerçant sur la poulie 137 par l'intermédiaire du câble et donc sur ce bras par l'intermédiaire de l'axe 138 de la poulie. Ce pivotement rapproche la poulie 137 de l'élément en cours de hissage et, de cette manière, le brin 139 de câble reste sensiblement vertical même en fin de hissage de l'élément, les forces exercées sur le câble gardant ainsi toute leur efficacité pour le levage.

L'obliquité des bords supérieurs 134₂ limite la surface de frottement des bras contre les faces internes des parois des éléments et, au cours de l'affaissement, facilite le pivotement de ces bras vers l'axe vertical 1₁.

En aval du mécanisme de treuil 28, les câbles 25, 26, 27 se déroulent et sont maintenus en tension grâce à l'action du ressort 205 de l'accumulateur 29 qui tire la barre 164 vers le bas.

L'accumulateur 29 permet de maintenir les câbles tendus malgré la différence entre la longueur de câble qui est enroulée pour faire monter un élément et la longueur de câble qui est déroulée du fait de l'élévation des éléments 2. En effet, la longueur de câble enroulée, pour l'érection, est pratiquement égale à la hauteur d'un élément 2₂, 2₃... alors que la longueur de câble qui doit être déroulée au cours de l'érection est variable, étant négligeable au cours du hissage du premier élément 2₁₂ et augmentant jusqu'à atteindre pratiquement la même longueur que celle du câble enroulé lors du hissage de l'élément 2₂.

Comme on prévoit, pour hisser les éléments, trois câbles sur lesquels la même traction est exercée et qui sont disposés de façon régulière autour de l'axe vertical du mât, ces parties de câble qui effectuent le hissage des éléments contribuent au hissage correct, sans coincement.

La stabilité du mât est assurée par la longueur importante, au moins égale à 0,3 fois la hauteur du mât érigé, des bômes 9₁, 10₁ et 11₁ qui confèrent une surface de sustentation d'aire importante.

La manivelle engagée sur l'arbre 175 peut être utilisée pour augmenter la tension s'exerçant sur les haubans.

Des moyens à cliquet et rochet (non représentés) sont solidaires des arbres sur lesquels sont calées les poulies 161 et 167 pour empêcher une rotation dans le' sens indésiré desdites poulies, c'est-à-dire un déplacement dans le sens indésiré des câbles.

Pour contracter le mât, on utilise une pince ou bague permettant de rapprocher les pattes élastiques 91 des parois correspondantes, ce qui permet à chaque élément de pénétrer dans l'élément immédiatement inférieur. Au cours de cette opération, on fait tourner l'arbre 175 de manière à déplacer les câbles dans le sens contraire de la flèche F₁ et, de façon manuelle, on introduit au fur et à mesure les olives 86 dans les encoches 84 pour, de nouveau, attacher les câbles aux éléments de corps de mât.

Pour contribuer au maintien en place des éléments les uns par rapport aux autres, du bord inférieur d'une grande paroi de chaque élément est en saillie vers l'intérieur un ergot horizontal 400 (figure 14) pénétrant, en condition contractée du mât, dans une encoche 401 que présente le bord inférieur de la paroi de l'élément qui est immédiatement adjacent au-dessus de lui en condition érigée.

La figure 17 montre une variante d'accrochage d'un câble 25' à un élément 2'. Dans cette variante, chaque patte élastique 220 présente un ergot 221 pénétrant, dans la condition affaissée du mât, dans une ouverture 222 de la paroi étroite 223 à laquelle elle est associée et sur lequel est enroulé le câble 25' formant une boucle 224 autour de cet ergot.

Quand un élément 2' est hissé au-dessus de l'élément inférieur, la patte élastique 220 s'éloigne de la paroi 223 et l'ergot 221 s'échappe de l'ouverture 222, la boucle 224 glissant sur l'ergot et s'échappant de ce dernier, ce qui désolidarise le câble 25' de l'élément 2'.

En variante, les éléments 2 ont en section la forme carrée et non triangulaire.

## Revendications

1. Mât télescopique, comprenant des éléments de mât (2₁-2₁₂) disposés à coulissement les uns dans les autres, des câbles (25, 25') pour l'érection du mât (1) par hissage successif de chaque élément (2₂-2₁₂ coulissant dans l'élément immédiatement extérieur (2₁-2₁₁), ces câbles étant actionnés par un dispositif de treuil (28) porté par un élément extrême fixe (2₁) du mât et passant successivement sur une poulie (137) portée par l'extrémité supérieure d'un bras stationnaire (133-135) sensiblement vertical, puis par les bases de tous les éléments coulissants (2₂-2₁₂) en position rétractée pour être fixés par une extrémité à la base de l'élément coulissant extrême (2₂), caractérisé en ce que des moyens sont prévus pour fixer chaque câble (25, 25') successivement à la base de chacun des éléments coulissants (2₃-2₁₂) en position rétractée et au cours du hissage, ces moyens de fixation étant tels que, lorsque l'élément à la fin de son hissage est en position déployée et verrouillée par rapport à l'élément qui le suit, le câble puisse se détacher de l'élément verrouillé, la longueur de câble entre les bases de deux éléments successifs immédiatement voisins étant légèrement supérieure à la hauteur de hissage de l'élément déployé.

2. Mât selon la revendication 1, caractérisé en ce que chaque élément coulissant (2₂-2₁₂) repose, à la fin de son hissage, par sa base sur l'extrémité supérieure de l'élément immédiatement extérieur (2₁-2₁₁).

3. Mât selon la revendication 1 ou 2, caractérisé en ce que chaque élément coulissant (2₂-2₁₂) comprend, en partie inférieure, des pattes élastiques (91, 220) qui sont appliquées contre ledit élément dans la position rétractée de celui-ci et qui s'écartent dudit élément à la fin de son hissage pour s'appuyer sur des plates-formes (76) de l'extrémité supérieure (77) de l'élément (2₁-2₁₁) immédiatement extérieur.

4. Mât selon la revendication 3, caractérisé en ce que l'écartement desdites pattes (91, 220) à la fin du hissage de l'élément de mât (2₂-2₁₂) permet de détacher les câbles de hissage (25, 25') de la base dudit élément.

5. Mât selon la revendication 3 ou 4, caractérisé en ce que chaque câble de hissage (25) porte des olives (86, 300) propres à être logées, pour le hissage des éléments (2₂-2₁₂), dans des encoches (85) de la partie inférieure de ces éléments, ces encoches présentant une paroi pourvue d'une fente (86a) pour le passage d'un câble (25) et étant sensiblement fermées, en position rétractée des éléments et lors de leur hissage, par des rebords (125) portés par lesdites pattes élastiques (91

6. Mât selon la revendication 5, caractérisé en ce que chaque rebord (125) présente une fente (126) permettant le passage d'un câble (25) et interdisant le passage d'une olive (86).

7. Mât selon la revendication 4, caractérisé en ce que chaque patte élastique (220) présente un ergot (221) engagé dans une ouverture (222) d'une paroi (223) de l'élément de mât quand celui-ci est en position rétractée ou en cours de hissage, le câble correspondant (25') formant sur l'ergot (221) une boucle (224) susceptible de se défaire lors de l'écartement de la patte élastique (220) à la fin du hissage de l'élément de mât.

8. Mât selon l'une des revendications 3 à 7, caractérisé en ce que les éléments de mât (2₂-2₁₂) sont en matière plastique et sont obtenus de moulage avec les pattes élastiques (91, 220).

9. Mât selon l'une des revendications précédentes, caractérisé en ce que les bords inférieurs des éléments coulissants (2₂-2₁₂) présentent des retours externes (66) orientés vers le haut et propres à s'engager dans des retours internes (63) orientés vers lé bas que présentent les bords supérieurs de l'élément immédiatement extérieur (2₁-2₁₁).

10. Mât selon l'une des revendications précédentes, caractérisé en ce que lesdits éléments (2₁-2₁₂) sont à section transversale polygonale, par exemple triangulaire, à sommet tronqué.

11. Mât selon la revendication 10, caractérisé en ce que les câbles de hissage sont en nombre égal à celui des sommets de ladite section transversale des éléments et sont guidés sur un nombre égal de bras sensiblement verticaux (133, 134, 135) montés, à l'intérieur des éléments (2₁-2₁₂), pivotants chacun autour d'un axe horizontal (133₁, 134₁, 135₁) par leur extrémité inférieure sur une plaque de base (4) du mât, de telle sorte que la résultante des forces de traction exercées par ces câbles sur chaque élément coulissant (2₂-2₁₂) pour son hissage est sensiblement verticale.

12. Mât selon la revendication 11, caractérisé en ce que chacune desdites forces de traction est elle-même sensiblement verticale.

13. Mât selon l'une des revendications précédentes, caractérisé en ce que chaque câble de hissage (25) comprend un prolongement formant hauban.

14. Mât selon la revendication 13, caractérisé en ce que lesdits prolongements des câbles (25) sont portés par des bômes (9₁, 10₁, 11₁) en nombre égal à celui des câbles, s'étendant radialement par rapport au mât (1) et aux extrémités desquelles sont prévues des poulies (22, 23, 24) de guidage des haubans.

15. Mât selon la revendication 14, caractérisé en ce que lesdits prolongements des câbles (25) sont fixés par une extrémité sur une extrémité des bômes (9₁, 10₁, 11₁) et passent sur une poulie (30, 31, 32) fixée à l'extrémité d'un câble (30₂, 31₂, 32J dont l'autre extrémité est fixée à l'élément coulissant (2₁₂) destiné à former le sommet du mât.

16. Mât selon l'une des revendications 13 à 15, caractérisé en ce qu'un accumulateur de câble (29) est prévu entre le dispositif de treuil (28) et les bômes (9₁, 10₁, 11₁).

17. Mât selon la revendication 14 ou 15, caractérisé en ce que des câbles (15, 15₁-17, 17₁) sont tendus entre les bômes (9₁, 10₁, 11₁) et les extrémités de celles-ci sont reliées par des câbles tendus (19, 20) à des piquets (18, 21) plantés dans le sol.

18. Mât selon l'une des revendications précédentes, caractérisé en ce qu'il comprend un socle (5) surmonté d'une plaque de base (4) portant l'élément inférieur(21) du mât, et des vérins (6) interposés entre le socle (5) et la plaque de base (4) pour régler l'inclinaison de celle-ci par rapport au socle, ces vérins étant en partie logés dans des piquets tubulaires (33, 34, 35) de fixation du socle (5) sur le sol.

## Claims

1. A telescopic mast, comprising mast elements (2₁-2₁₂) slidably mounted within one another, cables (25, 25') for erecting the mast by successively hoisting each element (2₂-2₁₂) sliding in the next outer element (2₁-2₁₁), said cables being actuated by a winch device (28) mounted on a fixed end element 2₁) of the mast and passing successively over a pulley (137) mounted at the top of a substantially vertical stationary arm (133-135), and then via the base of each of the slidable elements (2₂-2₁₂) in the retracted position to ends which are fixed to the base of the last slidable element (2₂), characterized in that means are provided for fixing each cable (25, 25') during hoisting successively to the base of each element (2₃-2₁₂ in the retracted position, said fixing means being such that, when an element at the end of its hoisting is in its deployed position and is locked relative to the following element, the cable may be detached from the locked element, the length of cable between the bases of two immediately adjacent successive elements being slightly longer than the hoisting height of the deployed element.

2. A mast according to claim 1, characterized in that each slidable element (2₂-2₁₂ rests, after it has been hoisted, by means of its base on the top of the next outer element (2₁-2₁₁).

3. A mast according to claim 1 or 2, characterized in that each slidable element(22-212) includes, in its lower portion, resilient tabs (91, 220) which are applied against the said element when in its retracted position and which move away from the said element after it has been hoisted to bear on platforms at the top (77) of the next outer element (2₁-2₁₁).

4. A mast according to claim 3, characterized in that the movement of the said tabs (91, 220), after the mast element (2₂-2₁₂) has been hoisted, enables the hoisting cables (25, 25') to be detached from the base of the said element.

5. A mast according to claim 3 or 4, characterized in that each hoisting cable (25) is fitted with element-hoisting toggles (86, 300) suitable for lodging in notches (85) in the bottoms of the elements (2₂-2₁₂), said notches having walls fitted with slots (86a) to pass a cable (25), and being substantially closed, when the elements are in the retracted position and during hoisting thereof by means of flaps (125) mounted on said resilient tabs (91).

6. A mast according to claim 5, characterized in that each flap (125) has a slot (126) enabling a cable (25) to pass and preventing a toggle (86) from passing.

7. A mast according to claim 4, characterized in that each resilient tab (220) has a detent (221) engaged in an opening (222) in a wall (223) of a mast element when the element is in the retracted position or while being hoisted, the corresponding cable (25') forming a loop (224) around the detent (221) suitable for coming undone when the resilient tab (220) moves away at the end of hoising the mast element.

8. A mast according to any one of claims 3 to 7, characterized in that the mast elements (2₂-2₁₂) are made of plastics material and are obtained by moulding together with the resilient tabs (91, 220).

9. A mast according to any preceding claim, characterized in that the bottom edge of each sliding element (2₂-2₁₂) has an outwardly directed turn-up (66) suitable for engaging an inwardly directed turn-down (63) on the top edge of the next outer element (2₁-2₁₁).

10. A mast according to any preceding claim, characterized in that the said elements (2₁-2₁₂) are of polygonal cross section, eg. triangular, with truncated vertices.

11. A mast according to claim 10, characterized in that there are as many hoisting cables as there are vertices in said element cross section, and that the cables are guided over an equal number of substantially vertical arms (133, 134, 135) each having its bottom end pivotally mounted inside the elements (2₁-2₁₂) about a horizontal shaft (133₁, 134₁, 135₁) on a mast base plate (4), whereby the resultant of the traction forces applied by the cables to each sliding element (2₂-2₁₂) during hoisting is substantially vertical.

12. A mast according to claim 11, characterized in that each of the said traction forces is itself substantially vertical.

13. A mast according to any preceding claim, characterized in that each hoisting cable (25) includes a stay-forming extension.

14. A mast according to claim 13, characterized in that the said extensions of the cables (25) are mounted on as many booms (9₁, 10₁, 11₁) as there are cables, said booms extending radially relative to the mast (1) and having stay- guiding pulleys (22, 23, 24) mounted at their ends.

15. A mast according to claim 14, characterized in that each of said cable (25) extensions has one end fixed to the end of one of the booms (9₁, 10₁, 11₁), the extension then passing over a pulley (30, 31, 32) which is fixed to the end of a cable (30₂, 31₂, 32₂) whose other end is fixed to the sliding element destined to constitute the top of the mast.

16. A mast according to any one of claims 13 to 15, characterized in that a cable accumulator (29) is provided between the winch device (28) and the booms ₍₉₁, ₁₀₁, 11₁).

17. A mast according to claim 14 or 15, characterized in that cables (15, 15₁-17, 17₁) are stretched between the booms (9₁, 10₁, 11₁), the ends of which are connected by stretched cables (19, 20) to pegs (18, 21) planted in the ground.

18. A mast according to any preceding claim, characterized in that it includes a base (5) supporting a base plate (4) on which the bottom mast element (2₁) is mounted, and jacks (6) interposed between the base (5) and the base plate (4) for adjusting the angle between the base plate and the base, said jacks being partially lodged in tubular pegs (33, 34, 35) for fixing the base (5) to the ground.

## Patentansprüche

1. Teleskopmast mit verschiebbar zueinander angeordneten Mastelementen (2₁-2₁₂) und mit Kabeln bzw. Seilen (25, 25') zum Errichten des Mastes (1) mittels nacheinander erfolgendem Hochwinden jedes Elementes (2₂-2₁₂), das im unmittelbar benachbarten äuberen Element (2₁-2₁₁) verschiebbar ist, wobei die Kabel durch eine Windenvorrichtung (28), di von einem äuberen festen Mastelement (2₁) getragen ist, betätigbar sind und nacheinander über eine durch das obere Ende eines stationären, weitgehend vertikalen Armes (133-135) gelagerte Seilscheibe (137) sowie dann durch die jeweilige Basis allem in der zurückgezogenen Stellung befindlichen Verschiebeelemente (2₂-2₁₂) laufen und mit einem Ende an der Basis des äuberen Verschiebeelementes (22) befestigt sind, dadurch gekennzeichnet, dab Mittel vorgesehen sind, um jedes Kabel (25, 25') nacheinander an der Basis jedes Verscheibeelementes (2₃-2₁₂) in dessen zurückgezogener Stellung und im Verlauf des Hochwindens festzulegen, und daß die Befestigungsmittel derart ausgebildet sind, daß das Kabel dann, wenn das Element nach dem Hochwinden sich im ausgefahrenen Zustand befindet und gegenüber dem folgenden Element verriegelt ist, von dem verriegelten Element lösbar ist, wobei die Länge des Kabels zwischen den Basen zweier aufeinanderfolgender, unmittelbar benachbarter Elemente die Hochwindhöhe bzw. -strecke des ausgefahrenen Elementes etwas übersteigt.

2. Mast nach Anspruch 1, dadurch gekennzeichnet, daß jedes Verschiebeelement (2₂-2₁₂) nach dem Hochwinden mit seiner Basis auf dem oberen Ende des unmittelbar benachbarten äußeren Elementes (2₁-2₁₁) ruht.

3. Mast nach Anspruch 1 oder 2, dadurch gekennzeichnet, daß jedes Verschiebeelement (2₂-2₁₂) in seinem unteren Teil elastische Laschen (91, 220) aufweist, die dem Element in dessen zurückgezogener Stellung anliegen und von dem Element nach dessen Hochwinden entfernt sind sowie sich auf Absätzen (76) des äußeren Endes (77) des jeweils unmittelbar benachbarten äußeren Elementes (2₁-2₁₁) abstützen.

4. Mast. nach Anspruch 3, dadurch gekennzeichnet, daß die Laschen (91, 220) nach dem Hochwinden des Mastelementes (2₂-2₁₂) einen solchen Abstand voneinander aufweisen, daß die Hochwindkabel (25, 25') von der Basis der betreffenden Elementes lösbar sind.

5. Mast nach Anspruch 3 oder 4, dadurch gekennzeichnet, daß jedes Hochwindkabel (25) einen Knopf bzw. eine Olive (86, 300) trägt, die zum Hochwinden der Elemente (22-212) in Ausnehmungen (85) des unteren Teils der Elemente unterbringbar sind, wobei die Ausnehmungen eine zum Durchlaß eines Kabels (25) mit einem Schlitz (86a) versehene Wand aufweisen und in der zurückgezogenen Stellung der Elemente sowie während ihres Hochwindens weitgehend durch Randleisten (125) verschlossen sind, die durch die elastischen Laschen (91) getragen sind.

6. Mast nach Anspruch 5, dadurch gekennzeichnet, daß jede Randleiste (125) einen Schlitz (126) aufweist, der den Durchlaß eines Kabels (25) ermöglicht, jedoch den Durchlaß eines Kabelknopfes (86) verhindert.

7. Mast nach Anspruch 4, dadurch gekennzeichnet, daß jede elastische Lasche (220) einen Vorsprung (221) aufweist, der in eine Öffnung (222) in einer Wand (223) des Mastelementes eingreift, wenn dieses sich in zurückgezogener Stellung oder im Zustand des Hochwindens befindet, wobei das entsprechende Kabel (25') auf dem Vorsprung (221) eine Schlinge (224) bildet, die bei dem am Ende des Hochwindvorganges eintretenden Abspreizen der elastischen Lasche (220) vom Mastelement lösbar ist.

8. Mast nach einem der Ansprüche 3 bis 8, dadurch gekennzeichnet, daß die Mastelemente (2₂-2₁₂) aus Kunststoff bestehen und einstückig mit den elastischen Laschen (91, 220) ausgebildet sind.

9. Mast nach einem der vorhergehenden Ansprüche, dadurch gekennzeichnet, daß die unteren Ränder der Verschiebeelemente (2₂-2₁₂) äußere Umschlagränder (66) bilden, die nach oben gerichtet sind und in nach unten gerichtete innere Umschlagränder (63) eingeifen können, die an den oberen Rändern des jeweils unmittelbar benachbarten äußeren Elementes (2₁-2₁₁) gebildet sind.

10. Mast nach einem der vorhergehenden Ansprüche, dadurch gekennzeichnet, daß die Elemente (2₁-2₁₂) einen polygonalen, beispielsweise dreieckigen Querschnitt mit abgestumpften Ecken aufweisen.

11. Mast nach Anspruch 10, dadurch gekennzeichnet, daß die Hochwindkabel in ihrer Anzahl derjenigen der Ecken des Querschnittes der Elemente entsprechen und auf einer gleichgroßen Anzahl von weitgehend vertikalen Armen (133, 134, 135) geführt sind, die im Innern der Elemente (2₁-2₁₂) jeweils um eine horizontale Achse (133₁, 134₁, 135₁) schwenkbar mit ihrem unteren Ende derart auf einer Basisplatte (4) des Mastes angeordnet sind, daß die Resultierende der durch die Kabel auf jedes Verschiebeelemente (22-2d zum Hochwinden ausgeübten Zugkräfte weitgehend vertikal verläuft.

12. Mast nach Anspruch 11, dadurch gekennzeichnet, daß jede Zugkraft für sich selbst weitgehend vertikal verläuft.

13. Mast nach einem der vorhergehenden Ansprüche, dadurch gekennzeichnet, daß jedes Hochwindkabel (25) eine Verlängerung aufweist, die.einen Spannanker bildet.

'14. Mast nach Anspruch 13, dadurch gekennzeichnet, daß die Verlängerungen der Kabel (25) durch Auslegerbäume(9₁, 10₁, 11₁) getragen sind, deren Anzahl derjenigen der Kabel entspricht und die sich radial zum Mast(1) erstrecken sowie an ihren Enden mit Seilscheiben (22, 23, 24) zum Führen der Spannanker versehen sind.

15. Mast nach Anspruch 14, dadurch gekennzeichnet, daß die Verlängerungen der Kabel (25) mit ihrem einen Ende an einem Ende der Auslegerbäume (91, 10₁, 11₁) befestigt sind und über eine Seilscheibe (30, 31, 32) laufen, die am Ende eines Kabels (30₂, 31₂, 32₂ befestigt ist, dessen anderes Ende an dem die Mastspitze bildenden Verschiebeelement (2₁₂) festgelegt ist.

16. Mast nach einem der Ansprüche 13 bis 15, dadurch gekennzeichnet, daß zwischen der Windenvorrichtung (28) und den Auslegerbäumen (9₁, 10₁, 11₁) ein Kabelspeicher (29) vorgesehen ist.

17. Mast nach Anspruch 14 oder 15, dadurch gekennzeichnet, daß Kabel (15, 15₁-17, 17₁) zwischen den Auslegerbäumen (9₁, 10₁, 11₁) gespannt sind und daß die Auslegerbaumenden durch Spannseile (19, 20) mit in die Erde gesteckten Pflöcken (18, 21) verbunden sind.

18. Mast nach einem der vorhergehenden Ansprüche, dadurch gekennzeichnet, daß er einen Sockel (5) aufweist, über dem eine das untere Element (2₁) des Mastes tragende Basisplatte (4) angeordnet ist, und daß zwischen dem Sockel (5) und der Basisplatte (4) Druckmittelzylinder (6) angeordnet sind, mittels denen die Neigung der Basisplatte (4) zum Sockel (5) einstellbar ist und die teilweise in rohrförmigen, der Befestigung des Sockels (5) am Boden dienenden Pflöcken (33, 34, 35) angeordnet sind.
